# FASCICULE DE BREVET EUROPEEN

(11) **EP 2 319 349 B1**
(45) Date de publication et mention de la délivrance du brevet: **02.05.2012**
(21) Numéro de dépôt: 09013882.7
(22) Date de dépôt: 05.11.2009
(51) Int. Cl.: A44C 5/14, A44C 5/20, G04B 37/14

(54) **Dispositif de fixation d'un bracelet sur une boîte de montre**
Vorrichtung zum Befestigen eines Armbands auf einem Uhrengehäuse
Device for fixing a strap to a watch case

(43) Date de publication de la demande: 11.05.2011
(73) Titulaire: Richemont International S.A., 1752 Villars-sur-Glâne (CH)
(72) Inventeur: Abreu De Almeida, Antonio, 74330 Lovagny (FR)
(74) Mandataire: Micheli & Cie SA

(56) Documents cités:
- EP-A2- 1 995 651
- FR-A1- 2 206 060
- JP-A- 2002 065 322

## Description

La présente invention a pour objet un dispositif de fixation d'un bracelet sur une boîte de montre.

On connaît un dispositif de fixation d'un bracelet sur une boîte de montre par exemple des documents CH 179155, FR 1409848, CH 676073, US 4414719, FR 2206060 et US 6481069.

L'inconvénient de ces dispositifs provient de la nécessité d'avoir recours à un outil pour le démontage du bracelet, de la nécessité d'actionner un élément qui assure la tenue du bracelet dans la boîte pour pouvoir introduire le bracelet, du fait que des divers composants ou protubérances restent visibles et nuisent à l'esthétique de la pièce d'horlogerie, et/ou du fait qu'ils peuvent permettre un jeu entre le bracelet et la boîte notamment en termes d'un déplacement angulaire important du bracelet par rapport à l'axe 6h-12h de la boîte. Un autre dispositif de fixation est connu du document JP-2002 065 032.

Le but de la présente invention est de permettre une fixation rapide, fiable et sans outil d'un bracelet de n'importe quel type, métallique ou non métallique, sur une boîte de montre tout en évitant une désolidarisation involontaire et intempestive du bracelet de la montre. Un but également de la présente invention est de réaliser un dispositif de fixation d'un bracelet sur une boîte de montre qui ne comporte aucun élément visible et qui ne nuise donc pas à l'esthétique de la pièce d'horlogerie. Un autre but encore est de réaliser un dispositif de fixation d'un bracelet sur une boîte de montre évitant tout jeu entre le bracelet et la boîte et notamment également toute possibilité de déplacement angulaire du bracelet par rapport à un axe 6-12H de la boîte.

La présente invention à pour objet un dispositif de fixation d'un bracelet sur une boîte de montre comportant un élément mâle et un élément femelle, l'un desdits éléments étant destiné à être fixé sur le bracelet et l'autre à être fixé sur la boîte de montre ; l'élément mâle comprenant une languette présentant une ouverture ; l'élément femelle comportant une ouverture latérale débouchant sur sa face latérale libre et étant apte à recevoir ladite languette; caractérisé par le fait que l'élément femelle comporte un évidement dans lequel un actionneur est disposé coulissant, l'actionneur étant accessible par la face inférieure soit de la boîte soit du bracelet; par le fait que l'actionneur est maintenu en position de repos en appui contre une butée par une action élastique ; par le fait que l'actionneur comprend une cavité qui, en position de repos, est au moins partiellement alignée avec l'ouverture latérale de l'évidement ; par le fait que ledit actionneur présente un verrou coopérant avec l'ouverture de la languette de l'élément mâle, ledit verrou s'engageant dans l'ouverture de la languette sous l'action élastique lorsque la languette est introduite dans la cavité de l'actionneur via l'ouverture latérale de l'élément femelle.

Les dessins annexés illustrent schématiquement et à titre d'exemple non limitatif une forme d'exécution d'un dispositif de fixation d'un bracelet sur une boîte de montre selon l'invention.
La figure 1 est une vue en perspective éclatée d'un dispositif de fixation selon une forme d'exécution de l'invention.
La figure 2 est une vue en coupe du dispositif de la figure 1 en état assemblé.
La figure 3 est une vue en plan d'une montre assemblée à un bracelet à l'aide du dispositif de fixation selon une variante.
La figure 4a est une vue en perspective éclatée de l'élément mâle du dispositif de fixation et d'un maillon d'attache du bracelet selon la variante de la figure 3.
La figure 4b est une vue de la face arrière de l'élément mâle illustré à la figure 4a.
La figure 5 est une vue en coupe selon la ligne V-V de la figure 3 des moyens de fixation de l'élément mâle au bracelet de montre selon cette variante.

En référence aux figures, le dispositif de fixation selon une forme d'exécution privilégiée comprend un premier élément mâle 1 fixé à l'extrémité d'un bracelet 5 et un second élément femelle 2 porté par la carrure 3 d'une boîte de montre 4 conventionnelle comprenant en outre une lunette et un fond (non illustrés).

L'élément mâle 1 peut être accouplé au bracelet 5 par tout moyen d'accouplement approprié. Selon la forme d'exécution des figures 1 et 2 où le bracelet 5 est souple (notamment en cuir, en plastique ou en caoutchouc) l'élément mâle 1 est fixé audit bracelet 5 par l'intermédiaire d'un insert métallique (non illustré) lui-même fixé de manière appropriée audit bracelet, par exemple par surmoulage.

Dans la variante illustrée aux figures 3, 4a, 4b et 5 l'élément male 1 est intégré dans un bracelet métallique. Dans ce cas, l'élément mâle 1 peut être accouplé à un maillon d'attache 6 faisant partie du bracelet métallique (les autres maillons du bracelet ne sont pas représentés dans ces figures) à l'aide par exemple d'une goupille (également non représentée). Selon cette variante, l'élément mâle 1 comporte des tenons 1b destinés à coopérer avec des encoches/mortaises 7 du maillon d'attache 6. Le maillon d'attache 6 comporte des trous filetés 6a dans lesquels sont vissées des vis 23. L'élément mâle 1 est ainsi fixé au maillon d'attache 6 du bracelet en insérant les tenons 1b dudit élément dans les encoches 7 du maillon d'attache 6. L'élément mâle 1 comporte de plus des trous 1a se terminant par des lamages 1 c et par lesquels les têtes des vis 23 sont accessibles. Une fois l'élément mâle 1 inséré dans le maillon d'attache 6, les vis 23 sont dévissées de manière à ce que leurs têtes s'insèrent dans le lamage correspondant de l'élément mâle 1, comme illustré à la figure 5. Les vis 23 permettent ainsi de supprimer le jeu éventuel entre l'élément mâle 1 et le maillon d'attache 6 et empêchent toute désolidarisation des deux pièces. Bien entendu, tout autre moyen de fixation approprié de l'élément mâle 1 au maillon d'attache 6 (ou à un insert métallique) pourrait être utilisé.

L'élément mâle 1 comporte une languette 8 présentant une ouverture oblongue 9 et fermée sur elle-même et dont l'extrémité libre 22 présente une forme biseautée, comme illustré aux figures 1, 2 et 5.

De préférence et comme illustré à la figure 1, l'élément femelle 2 est solidaire de la carrure 3 de la boîte de montre 4 et venu d'une seule pièce avec ladite carrure 3. L'élément femelle 2 occupe l'espace entre les cornes 10 conventionnelles de la boîte de montre 4.

Dans la forme d'exécution illustrée à la figure 1, l'élément femelle 2 présente un évidement traversant 11 débouchant sur la face inférieure et la face supérieure de la carrure 3. L'évidement 11 comporte à une hauteur déterminée un rebord 20 servant de butée à un actionneur, ici en forme d'un élément poussoir 15 s'insérant dans l'évidement 11 par la face supérieure de la carrure 3 et destiné à coulisser dans ledit évidement.

L'évidement 11 présente encore une ouverture latérale 21 visible sur la figure 2 et débouchant sur sa face latérale libre en direction de l'élément mâle 1 porté par le bracelet 5.

L'élément poussoir 15 comprend une portion 19 actionnable par un utilisateur et atteignable par ledit utilisateur par l'ouverture inférieure de l'évidement 11 de l'élément femelle 2. En position de repos - c'est-à-dire, quand l'élément poussoir 15 repose sur le rebord 20 de l'élément 2 - ladite portion 19 peut faire saillie de l'évidement 11 mais, de préférence, ne dépasse pas dudit évidemment, se positionnant au même niveau que le fond de la boîte de montre 4 pour éviter toute gêne lors du port de la montre.

L'élément poussoir 15 comprend en outre une cavité 16 alignée (du moins partiellement) en position de repos avec l'ouverture latérale 21 de l'élément femelle 2 et destinée à recevoir la languette 8 de l'élément mâle 1. De préférence, la cavité 16 est orientée sensiblement perpendiculaire au plan du mouvement de l'élément poussoir dans l'évidement 11, mais cette orientation peut varier selon la forme de la boîte de montre et du bracelet. L'élément poussoir 15 comprend dans ladite cavité 16 un bec de verrouillage 17 illustré à la figure 2 dont l'extrémité 23 est biseautée de manière à pouvoir coopérer avec l'extrémité libre 22 de la languette 8 de l'élément mâle 1 comme on le verra plus loin. Le bec de verrouillage 17 est destiné à s'insérer dans l'ouverture oblongue 9 de la languette 8.

Selon la forme d'exécution illustrée, le dispositif comprend encore un couvercle 12 fixé sur l'élément femelle 2 au moyen de vis 14, tel qu'illustré à la figure 1. Ce couvercle 12 couvre la face supérieure de l'élément femelle 2 et donc de l'évidement 11 et se place dans le prolongement de la lunette de la boîte de montre 4. Les vis 14 fixant le couvercle à la carrure 3 pourraient être remplacées par tout autre moyen de fixation approprié. Le couvercle 12 sert de plus à cacher le dispositif de fixation préservant ainsi l'esthétique de la montre.

Au moins un, mais de préférence deux ressorts 18 sont placés entre l'élément poussoir 15 et la face inférieure du couvercle 12. Ainsi, une fois l'élément poussoir 15 inséré dans l'évidemment 11 de l'élément femelle 2, les ressorts 18 positionnés et le couvercle 12 fixé, ledit élément poussoir 15 soumis à l'action élastique des ressorts 18 est maintenu en appui contre le rebord 20 de l'évidement 11 de l'élément femelle 2.

En position de repos, l'élément poussoir 15 repose sur le rebord 20 de l'évidement 11, maintenu dans cette position par l'action élastique des ressorts 18 ; la cavité 16 de l'élément poussoir 15 est donc alignée avec l'ouverture latérale 21 de l'élément femelle 2 ; le bracelet 5 peut alors être fixé à la boîte de montre 4 en introduisant la languette 8 de l'élément mâle 1 par ladite ouverture latérale dans ladite cavité 16.

La position du bec de verrouillage 17 est telle que, à un certain point, l'extrémité libre 22 de la languette 8 vient buter contre ledit bec de verrouillage 17. Grâce à leurs formes biseautées complémentaires, lorsque la languette 8 est insérée plus avant dans la cavité 16 de l'élément poussoir 15, elle soulève le bec de verrouillage 17 et l'élément poussoir 15 coulisse vers le haut dans l'évidement 11 compressant les ressorts 18. On remarque qu'il est nécessaire que la cavité 16 de l'élément poussoir 15 soit dimensionnée de sorte à rendre ledit mouvement possible.

Une fois l'élément poussoir en position haute, la languette 8 peut être poussée plus avant dans la cavité 16 et dans l'élément femelle 2 jusqu'au moment où le bec de verrouillage 17 se trouve au dessus de l'ouverture oblongue 9 de ladite languette 8. A ce moment, sous l'action des ressorts 18, l'élément poussoir 15 coulisse en sens inverse dans l'évidement 11 pour reprendre appui sur le rebord 20 et ce faisant le bec de verrouillage 17 s'engage dans l'ouverture oblongue 9 de la languette 8. Le bracelet 5 est alors solidement fixé à la boîte de montre 4, la languette 8 étant maintenue dans l'élément femelle par le bec de verrouillage de l'élément poussoir 15 comme illustré à la figure 2. De préférence, la forme et les dimensions du bec de verrouillage 17 correspondent à la longueur et la largeur de l'ouverture oblongue 9 de sorte qu'en position accouplée le bracelet soit fixé sans jeu sur la boîte de montre.

Pour démonter le bracelet 5 de la boîte de montre 4, l'utilisateur pousse vers le haut l'élément poussoir 15 via la portion 19 actionnable dudit élément, accessible depuis la face arrière de la boîte de montre 4. Les ressorts 18 sont compressés, l'élément poussoir coulisse vers le haut dans l'évidement 11 et ce faisant le bec de verrouillage 17 est dégagé de l'ouverture oblongue 9 de la languette 8 de l'élément mâle 1. Ainsi, l'utilisateur, en tirant le bracelet tout en maintenant la pression sur l'élément poussoir 15, peut dégager la languette 8 de l'élément femelle 2 et ainsi séparer le bracelet 5 de la boîte de montre 4.

En variante, l'élément poussoir et en particulier la partie actionnable 19 pourrait faire saillie par rapport au fond de la boîte de montre, en fonction de la conception de la pièce d'horlogerie.

Dans une autre variante (non illustrée), l'actionneur 15 tel que décrit ci-dessus pourrait coulisser vers le bas, en direction du fond de la boîte, tout en restant accessible par la face arrière de la boîte de montre. Dans ce cas, les ressorts 18 exerceraient sur l'actionneur une force élastique dirigée vers le haut de la boîte de montre. Selon cette variante, pour séparer le bracelet 5 de la boîte de montre 4, l'utilisateur doit tirer l'actionneur vers le bas. Lorsque l'utilisateur tire sur l'actionneur, une partie importante de ce dernier fait saillie par rapport au fond de la boîte de montre, un rebord dans l'évidement 11 empêchant cependant l'actionneur de sortir totalement de cet évidement. De préférence, dans cette variante, l'actionneur a une forme facilitant son tirage par l'utilisateur et peut comporter une projection préhensible par l'utilisateur. Finalement dans cette variante, les formes biseautées de l'extrémité libre de la languette de l'élément mâle 1 et du bec du verrouillage de l'actionneur 15 seraient inversées afin que la languette conduise le bec de verrouillage vers le bas quand l'élément male 1 est inséré dans l'élément femelle 2. Les autres composants et le fonctionnement de cette variante sont en tout point similaires à ceux décrits dans la forme d'exécution ci-dessus.

En variante également, l'élément femelle 2 pourrait ne pas être venu d'une pièce avec la carrure mais fixé par tout moyen approprié entre les cornes de cette dernière. Notamment, l'élément femelle pourrait être articulé entre les cornes de la carrure par une barrette télescopique traditionnelle. L'invention pourrait alors s'adapter à toute boîte de montre munie de cornes conventionnelles.

De même, l'élément mâle pourrait être articulé sur le bracelet 5, métallique ou souple, de manière conventionnelle par une barrette télescopique.

Selon une autre variante non illustrée, l'élément femelle 2 pourrait ne pas être d'un seul tenant solidaire de la carrure 3. Par exemple, ledit élément femelle pourrait être constitué par plusieurs pièces qui une fois assemblées forment l'évidement 11. Les dites pièces constituant alors l'élément femelle pourraient être portées les unes par la carrure 3, les autres par le fond ou la lunette de la boîte de montre 4 par exemple ou simplement être des pièces supplémentaires. Dans ces variantes, l'actionneur 15 est inséré dans l'évidement 11 avant l'assemblage desdites pièces. Selon cette variante également, le couvercle 12 peut ne plus être nécessaire, une des pièces constituant l'élément femelle 2 pouvant servir de cloison supérieur et ainsi limiter la course de l'actionneur 15 dans l'évidemment 11. Les ressorts 18 pourraient prendre appui dans cette variante sur une des pièces solidaires de la carrure et/ou de la boîte constituant l'élément femelle 2. Les autres composants et le fonctionnement de cette variante sont en tout point similaires à ceux décrits dans la forme d'exécution présentée ci-dessus.

Pour toutes ces formes d'exécution et variantes, le second élément femelle 2 pourrait être fixé à l'extrémité du bracelet 5 et le premier élément mâle 1 pourrait être porté par la boîte de montre 4. Encore une fois dans ces cas les composants et leur fonctionnement sont en tout point similaires à ce qui est décrit ci-dessus.

Il est évident que les variantes décrites ci-dessus peuvent se combiner entre elles.

On réalise ainsi un dispositif simple et robuste. Il permet un accouplement et un désaccouplement du bracelet de la boîte de montre aisé, sans outil et sans jeu, tout en interdisant toute séparation involontaire du bracelet de la boîte de montre.

De plus, aucun des organes d'accouplement et de verrouillage n'est visible du dessus de la boîte de montre ou du bracelet, et le dispositif peut être utilisé pour la fixation de tout type de bracelet, métallique, en cuir, en plastique, etc.

## Revendications

1. Dispositif de fixation d'un bracelet (5) sur une boîte de montre (4) comportant un élément mâle (1) et un élément femelle (2), l'un desdits éléments étant destiné à être fixé sur le bracelet (5) et l'autre à être fixé sur la boîte de montre (4) ; l'élément mâle (1) comprenant une languette (8) présentant une ouverture (9) ; l'élément femelle (2) comportant une ouverture latérale (21) débouchant sur sa face latérale libre et étant apte à recevoir ladite languette; l'élément femelle (2) comporte un évidement (11) dans lequel un actionneur (15) est disposé coulissant, l'actionneur étant accessible par la face inferieur soit de la boite (4) soit du bracelet (5) ; par le fait que l'actionneur (15) est maintenu en position de repos en appui contre une butée (20) par une action élastique (18) ; par le fait que l'actionneur (15) comprend une cavité (16) qui, en position de repos, est au moins partiellement alignée avec l'ouverture latérale (22) de l'évidement (11) ; **caractérisé par le fait que** ledit actionneur (15) présente un verrou (17) coopérant avec l'ouverture (9) de la languette (8) de l'élément mâle (1), ledit verrou s'engageant dans l'ouverture (9) de la languette (8) sous l'action élastique (18) lorsque la languette (8) est introduite dans la cavité (16) de l'actionneur (15) via l'ouverture latérale (21) de l'élément femelle (2).

2. Dispositif selon la revendication 1, **caractérisé par le fait que** l'élément mâle (1) est fixé au bracelet (5) et l'élément femelle (2) est fixé à la boite (4).

3. Dispositif selon la revendication 2, **caractérisé par le fait que** la partie de l'élément femelle définissant l'évidemment (11) est venue d'une seule pièce avec la boite de montre (4).

4. Dispositif selon l'une des revendications précédentes, **caractérisé par le fait que** la butée (20) est constituée par un rebord disposé dans l'évidement (11) de l'élément femelle (2).

5. Dispositif selon l'une des revendications précédentes, **caractérisé par le fait que** l'action élastique est constituée par au moins un ressort (18) placé entre l'actionneur (15) et une partie solidaire soit de la boite (4) soit du bracelet (5).

6. Dispositif selon l'une des revendications précédentes, **caractérisé par le fait que** l'actionneur (15) comprend un élément poussoir monté coulissant dans l'évidement (11).

7. Dispositif selon la revendication 6, **caractérisé par le fait qu'**un couvercle (12) est fixé sur la face superieure de l'élément femelle (2) et sert de butée à l'action élastique (18).

8. Dispositif selon l'une des revendications précédentes, **caractérisé par le fait que** l'actionneur (15) est entièrement situé dans l'élément femelle (2) tout en restant accessible par la face arrière de cet élément femelle (2).

9. Dispositif selon l'une des revendications précédentes, **caractérisé par le fait que** le verrou (17) de l'actionneur (15) et l'extrémité libre de la languette (8) ont des formes biseautées complémentaires afin que, lorsque la languette (8) est introduite dans la cavité (16) de l'actionneur (15), la languette (8) déplace l'actionneur (15) contre l'action élastique (18).

10. Dispositif selon l'une des revendications précédentes, **caractérisé par le fait que** la cavité (16) est orientée sensiblement perpendiculaire au plan du mouvement de l'actionneur (15) dans l'évidement (11).

## Claims

1. Device for attaching a strap (5) to a watch case (4), comprising a male element (1) and a female element (2), one of the said elements being intended to be attached to the strap (5) and the other to be attached to the watch case (4); the male element (1) comprising a tongue (8) having an opening (9); the female element (2) comprising a lateral opening (21) which is open on its free lateral face and is able to receive the said tongue; the female element (2) comprises a recess (11) in which an actuator (15) is disposed in a sliding manner, the actuator being accessible via the lower face either of the case (4) or of the strap (5); in that the actuator (15) is held in an inoperative position in abutment against a stop (20) by a resilient action (18); in that the actuator (15) comprises a cavity (16) which, in the inoperative position, is at least partially aligned with the lateral opening (22) of the recess (11), **characterised in that** the said actuator (15) has a slide (17) cooperating with the opening (9) of the tongue (8) of the male element (1), the said slide engaging in the opening (9) of the tongue (8) under the resilient action (18) when the tongue (8) is introduced into the cavity (16) of the actuator (15) via the lateral opening (21) of the female element (2).

2. Device as claimed in claim 1, **characterised in that** the male element (1) is attached to the strap (5) and the female element (2) is attached to the case (4).

3. Device as claimed in claim 2, **characterised in that** the part of the female element defining the recess (11) is formed as a single piece with the watch case (4).

4. Device as claimed in any one of the preceding claims, **characterised in that** the stop (20) is formed by an edge disposed in the recess (11) of the female element (2).

5. Device as claimed in any one of the preceding claims, **characterised in that** the resilient action is formed by at least one spring (18) placed between the actuator (15) and a part fixedly attached either to the case (4) or to the strap (5).

6. Device as claimed in any one of the preceding claims, **characterised in that** the actuator (15) comprises a pusher element mounted in a sliding manner in the recess (11).

7. Device as claimed in claim 6, **characterised in that** a cover (12) is fixed to the upper face of the female element (2) and serves as a stop for the resilient action (18).

8. Device as claimed in any one of the preceding claims, **characterised in that** the actuator (15) is entirely located within the female element (2) while remaining accessible via the rear face of this female element (2).

9. Device as claimed in any one of the preceding claims, **characterised in that** the slide (17) of the actuator (15) and the free end of the tongue (8) have complementary bevelled shapes in order that when the tongue (8) is introduced into the cavity (16) of the actuator (15), the tongue (8) displaces the actuator (15) against the resilient action (18).

10. Device as claimed in any one of the preceding claims, **characterised in that** the cavity (16) is oriented substantially perpendicular to the plane of movement of the actuator (15) in the recess (11).

## Patentansprüche

1. Vorrichtung zur Befestigung eines Armbandes (5) an einem Uhrgehäuse (4), umfassend ein Einsteckelement (1) und ein Aufnahmeelement (2), wobei eines der Elemente dazu bestimmt ist, auf dem Armband (5) befestigt zu werden, und das andere dazu, auf dem Uhrgehäuse (4) befestigt zu werden; wobei das Einsteckelement (1) eine Lasche (8) aufweist, die eine Öffnung (9) besitzt; wobei das Aufnahmeelement (2) eine seitliche Öffnung (21) umfasst, die auf seiner freien Seitenfläche mündet und geeignet ist, die Lasche aufzunehmen; wobei das Aufnahmeelement (2) eine Aussparung (11) umfasst, in der ein Betätigungselement (15) gleitend angeordnet ist, wobei das Betätigungselement über die Unterseite entweder des Gehäuses (4) oder des Armbands (5) zugänglich ist; wobei das Betätigungselement (15) in Ruhestellung an einem Anschlag (20) anliegend durch eine elastische Wirkeinheit (18) gehalten wird; wobei das Betätigungselement (15) einen Hohlraum (16) umfasst, der in Ruhestellung zumindest teilweise mit der seitlichen Öffnung (22) der Aussparung (11) ausgerichtet ist, **dadurch gekennzeichnet, dass** das Betätigungselement (15) einen Riegel (17) umfasst, der mit der Öffnung (9) der Lasche (8) des Einsteckelements (1) zusammenwirkt, wobei der Riegel in die Öffnung (9) der Lasche (8) unter der elastischen Wirkung (18) eingreift, wenn die Lasche (8) in den Hohlraum (16) des Betätigungselements (15) über die seitliche Öffnung (21) des Aufnahmeelements (2) eingeführt wird.

2. Vorrichtung nach Anspruch 1, **dadurch gekennzeichnet, dass** das Einsteckelement (1) am Armband (5) und das Aufnahmeelement (2) am Gehäuse (4) befestigt ist.

3. Vorrichtung nach Anspruch 2, **dadurch gekennzeichnet, dass** der Teil des Aufnahmeelements, der die Aussparung (11) definiert, mit dem Uhrgehäuse (4) aus einem Stück ist.

4. Vorrichtung nach einem der vorhergehenden Ansprüche, **dadurch gekennzeichnet, dass** der Anschlag (20) von einem Rand gebildet ist, der in der Aussparung (11) des Aufnahmeelements (2) vorgesehen ist.

5. Vorrichtung nach einem der vorhergehenden Ansprüche, **dadurch gekennzeichnet, dass** die elastische Wirkeinheit von mindestens einer Feder (18) gewährleistet ist, die zwischen dem Betätigungselement (15) und einem entweder mit dem Gehäuse (4) oder dem Armband (5) verbundenen Teil angeordnet ist.

6. Vorrichtung nach einem der vorhergehenden Ansprüche, **dadurch gekennzeichnet, dass** das Betätigungselement (15) ein Schubelement umfasst, das gleitend in der Aussparung (11) montiert ist.

7. Vorrichtung nach Anspruch 6, **dadurch gekennzeichnet, dass** ein Deckel (12) auf der Oberseite des Aufnahmeelements (2) befestigt ist und als Anschlag für die elastische Wirkeinheit (18) dient.

8. Vorrichtung nach einem der vorhergehenden Ansprüche, **dadurch gekennzeichnet, dass** das Betätigungselement (15) zur Gänze in dem Aufnahmeelement (2) angeordnet ist, wobei es über die Rückseite dieses Aufnahmeelements (2) zugänglich bleibt.

9. Vorrichtung nach einem der vorhergehenden Ansprüche, **dadurch gekennzeichnet, dass** der Riegel (17) des Betätigungselements (15) und das freie Ende der Lasche (8) komplementäre abgeschrägte Formen haben, damit, wenn die Lasche (8) in den Hohlraum (16) des Betätigungselements (15) eingeführt wird, die Lasche (8) das Betätigungselement (15) gegen die elastische Wirkeinheit (18) verschiebt.

10. Vorrichtung nach einem der vorhergehenden Ansprüche, **dadurch gekennzeichnet, dass** der Hohlraum (16) im Wesentlichen senkrecht auf die Bewegungsebene des Betätigungselements (15) in der Aussparung (11) ausgerichtet ist.
